# FASCICULE DE BREVET EUROPEEN

(11) **EP 0 480 854 B1**
(45) Date de publication et mention de la délivrance du brevet: **01.12.1993**
(21) Numéro de dépôt: 91420357.5
(22) Date de dépôt: 09.10.1991
(51) Int. Cl.: B65D 1/34, B65D 6/30

(54) **Corps de boîte de conserves et boîte fermée correspondante à sertissage amelioré**
Blechdosenkörper und durch Bördeln verschlossenne Blechdose
Tin tray body and corresponding tin closed by crimping

(30) Priorité: 10.10.1990 FR 9012717
(43) Date de publication de la demande: 15.04.1992
(73) Titulaire: PECHINEY EMBALLAGE ALIMENTAIRE, 92115 Clichy (FR)
(72) Inventeur: Le Fur, Bernard, F-72200 La Fleche (FR)
(74) Mandataire: Vanlaer, Marcel

(56) Documents cités:
- DE-A- 2 433 757
- GB-A- 1 456 008
- US-A- 3 221 692
- US-A- 3 233 812
- US-A- 4 366 696

## Description

L'invention concerne le domaine des boîtes de conserves métalliques ou à base de matière plastique fermées par sertissage, et plus précisément celles qui comportent un épaulement d'appui servant par exemple au réglage de l'empilage avec emboîtage de corps de boîtes identiques, ou à un appui de la boîte fermée sur le pourtour d'un orifice de positionnement.

On connaît en particulier un corps de boîte de conserves en alliage d'aluminium du type rectangulaire à angles arrondis, c'est-à-dire dont l'extrémité supérieure ouverte, par convention horizontale, a un contour qui présente quatre portions rayonnées séparées par des petits côtés et par des grands côtés rectilignes. Ce corps de boîte a au-dessus de son fond une paroi latérale qui comprend, depuis ce fond jusqu'à ladite extrémité supérieure, une portion inférieure ou jupe légèrement oblique surmontée d'un épaulement périphérique surplombant cette jupe et servant à régler l'empilement avec emboîtage de corps de boîtes successifs pour qu'il n'y ait pas de coincement au dépilage, puis une portion supérieure verticale prolongeant l'extérieur de l'épaulement, cette portion supérieure aboutissant à l'extrémité supérieure ouverte et à un bord de sertissage horizontal périphérique entourant l'ouverture de cette extrémité. Pour la fermeture de la boîte après remplissage de son corps, on place sur ladite extrémité supérieure ouverte un couvercle ayant un bord d'extrémité à sertir légèrement débordant du bord de sertissage du corps et légèrement replié vers le bas pour favoriser la mise en place et le sertissage. Ce couvercle a une portion centrale s'emboîtant dans l'ouverture du corps de boîte.

Le sertissage produit un chevauchement avec contact des bords de sertissage du couvercle et de la boîte, ce chevauchement est appelé "recouvrement de sertissage" et assure l'étanchéité. On a constaté qu'avec de tels corps on obtenait souvent des "recouvrements de sertissage" insuffisants, et donc des risques de fuite, le long des grands côtés rectilignes et plus particulièrement vers le milieu de ces grands côtés, alors que les recouvrements étaient satisfaisants au droit des portions rayonnées.
La demanderesse a cherché à supprimer ces défauts et les risques de fuite correspondants.

### EXPOSE DE L'INVENTION

L'invention a pour objet un corps de boîte de conserves typiquement métallique comprenant un fond, une paroi latérale et une extrémité supérieure ouverte horizontale, l'ouverture de ladite extrémité ayant un contour qui présente au moins deux portions de rayon faible, lesdites portions étant séparées par des portions rectilignes ou de grand rayon, ladite paroi latérale comprenant, depuis le fond jusqu'à ladite extrémité supérieure, une portion inférieure puis au moins un épaulement d'appui dudit corps surplombant ladite portion inférieure, puis une portion supérieure prolongeant l'extérieur dudit épaulement et un bord de sertissage entourant ladite ouverture de ladite extrémité supérieure, comme cela est déjà connu par l'art antérieur présenté (voir US-A-3221692) dans lequel l'épaulement d'appui est périphérique et unique. Selon l'invention, ladite paroi latérale comprend, au droit de chacune desdites portions de rayon faible, un épaulement d'appui, et, au moins au droit de chaque dite portion rectiligne ou de grand rayon de longueur supérieure à 20 mm, une surface oblique située au niveau de chaque dit épaulement et faisant un angle avec la verticale supérieur à l'angle fait par ladite portion inférieure avec cette verticale et inférieur à 40°, cette surface oblique reliant ladite portion inférieure à ladite portion supérieure, de façon à assurer la régularité de son sertissage avec un couvercle tout en conservant des possibilités d'appui dudit corps. Ces surfaces obliques sont typiquement situées dans le tiers supérieur du corps de boîte, et leur inclinaison par rapport à la verticale excède de préférence celle des portions inférieures d'au moins 8°.

L'interprétation suivante est proposée pour la solution donnée par l'invention au problème des recouvrements de sertissage insuffisants de l'art antérieur:
- lorsqu'il y a sur la paroi latérale du corps un épaulement, une composante verticale de l'effort de sertissage du couvercle déforme l'épaulement dans les portions moins raides, c'est-à-dire au droit des portions rectilignes ou de grand rayon (typiquement plus de 50 mm) ayant typiquement plus de 20 mm de longueur individuelle. Cette déformation de l'épaulement entraîne un raccourcissement de la portion du bord de sertissage du corps qui est appliquée contre le bord d'extrémité du couvercle par l'opération de sertissage.
- il n'apparaît pas un tel défaut à l'aplomb des portions de petit rayon, typiquement compris entre 10 et 25 mm, probablement à cause du raidissement de la paroi associé à ce rayon;
- le remplacement de l'épaulement, au droit desdites portions rectilignes ou de grand rayon, par une surface ou une paroi oblique a pour effet d'éviter ou de limiter fortement une déformation telle que celle associée à l'épaulement et donc d'éviter le raccourcissement du bord de sertissage du corps de boîte.

L'effet obtenu est surprenant. Selon les essais comparatifs qui suivent:
- avec un corps de l'art antérieur, le recouvrement de sertissage est de 1,2 mm dans les rayons et de seulement 0,6 à 0,7 mm près du milieu des portions rectilignes;
- avec un corps selon l'invention, le recouvrement est de 1,2 mm dans les rayons et de 1,1 à 1,2 mm dans les portions rectilignes.

Chaque surface oblique est inclinée de moins de 40° par rapport à la verticale, de façon à minimiser les risques de déformation au sertissage. Compte tenu du décalage entre portions supérieure et inférieure, l'angle d'inclinaison optimal varie en pratique entre 10 et 30°.

Chaque dite surface oblique s'étend de préférence jusqu'au droit des extrémités des portions de rayon faible encadrant la portion rectiligne ou de grand rayon dominant ladite surface oblique ou bien jusqu'à moins de 10 mm de chacune desdites extrémités, ce qui signifie qu'elle s'arrête alors soit sur le début des portions arrondies qui l'encadrent soit un peu avant.

Lorsque le couvercle comporte une partie centrale s'emboîtant dans la portion supérieure du corps pour la fermeture, la hauteur d'emboîtage est connue à l'avance et on veille à ce que chaque surface oblique rejoigne cette portion supérieure au niveau du bas ou extrémité inférieure de cet emboîtage ou moins de 1 mm plus bas de façon à minimiser les possibilités de déformation au sertissage, celles-ci étant influencées par l'inclinaison de la surface oblique et par la hauteur de paroi supérieure non tenue par l'emboîtage du couvercle.

Lorsqu'il s'agit d'un corps de boîte et plus précisément d'une portion inférieure de ce corps emboîtable dans un corps identique, les épaulements en surplomb situés au droit des portions de rayon faible dans le cas de l'invention suffisent pour limiter et régler cet emboîtement de façon à éviter des difficultés de dépilage.

L'invention a encore pour objet une boîte de conserves métallique fermée, obtenable à partir du corps de boîte précédent, ladite boîte comprenant un tel corps et un couvercle serti sur une portion supérieure dudit corps, ladite portion supérieure ayant un contour horizontal serti présentant au moins deux portions de rayon faible, lesdites portions étant séparées par des portions rectilignes ou de grand rayon et dominant au moins un épaulement qui surplombe une portion inférieur dudit corps. Selon l'invention, ce corps de boîte présente un tel épaulement au droit de chacune desdites portions de rayon faible et, ou moins au droit de chaque dite portion rectiligne ou de grand rayon de longueur supérieur à 20 mm, une surface oblique située au niveau de chaque dit épaulement et faisant un angle avec la verticale supérieur à l'angle fait par ladite portion inférieure avec cette verticale et inférieur à 40°, cette surface oblique reliant ladite portion inférieure à ladite portion supérieure, et sondit contour serti a un recouvrement de sertissage constant à mieux que 0,2 mm.

Chaque dite surface oblique est de préférence inclinée de 10 à 30° par rapport à la verticale. Lorsque le couvercle de la boîte est emboîté dans ladite portion supérieure du corps, chaque dite surface oblique rejoint cette portion supérieure au niveau de l'extrémité inférieure de la portion emboîtée dudit couvercle ou moins de 1 mm plus bas.

Le corps de boîte et le couvercle sont typiquement en aluminium ou alliage ou en fer blanc et d'épaisseur comprise entre 0,15 et 0,30 mm, et encore plus typiquement entre 0,17 et 0,26 mm. L'appellation métallique s'applique également aux corps métalliques revêtus de matière plastique, le métal y donnant l'essentiel de la résistance mécanique. L'invention s'applique encore aux corps en matière plastique rigides ayant un épaulement d'appui et un couvercle métallique serti. La boite de conserves fermée est en outre typiquement une boîte du type rectangulaire à angles arrondis, les grandes portions rectilignes de son contour ayant 30 à 100 mm de long. Ce peut être aussi par exemple une boîte oblongue.

### AVANTAGES DE L'INVENTION

Elle permet ainsi d'obtenir des boîtes de conserve serties dont le recouvrement de sertissage est bien régulier et ne présente donc aucun risque de fuites.

La modification de fabrication correspondant à l'invention est particulièrement simple.

### ESSAIS

La figure 1 représente les parois latérales de deux corps de boîtes hors invention en position empilée, selon une demi-coupe axiale.

La figure 2 représente une boîte hors invention en position de sertissage.

Les figures 3 et 4 représentent le profil de cette boîte après première passe de sertissage, respectivement au milieu d'un grand côté et dans une partie rayonnée.

La figure 5 représente les parois latérales de deux corps de boîtes selon l'invention au milieu d'un grand côté, les parois latérales d'une partie rayonnée voisine étant représentées en trait interrompu, selon deux demi-coupes axiales.

La figure 6 représente une boîte de conserves selon l'invention, en demi-élévation.

La figure 1 montre le profil de la paroi latérale 1 de deux corps de boîte identiques 2, l'emboîtement de ces deux corps 2 et l'adaptation d'un couvercle 3 sur un de ces corps 2 avant sertissage. Chaque corps 2 comporte, au-dessus de son fond 4, une jupe ou portion inférieure 5 ici légèrement inclinée sur la direction verticale ou direction de l'axe 6 du corps de boîte 2, puis un épaulement 7 surplombant la jupe 5, puis une portion supérieure 8 ici verticale, puis un rebord extérieur ou bord de sertissage 9 entourant l'ouverture 10 située à l'extrémité supérieure de la portion 8. Comme on le voit, les épaulement 7 servent à limiter et à régler l'emboîtement des corps de boîte, pour que leur dépilage sur machine soit aisé.
Le couvercle 3 comprend une portion centrale 11 qui s'emboîte dans la portion supérieure 8 jusqu'à une profondeur H₁ = 3 mm et une bordure 12 de sertissage ayant une partie extrême 13 pliée vers le bas un peu au-delà du bord 9 pour servir d'amorce au sertissage. Ici, la largeur ou le débordement de l'épaulement 7 est de 1 mm, cet épaulement 7 est à H = 6 mm au-dessous de l'extrémité supérieure de la portion 8 et de son ouverture 10 et donc à H₂ = 3 mm au-dessous du bas 14 du couvercle 3 en position emboîtée. Les corps 2 et le couvercle 3 sont en alliage d'aluminium AISI 5052, soit à environ 2,5% Mg + 0,25% Cr, d'épaisseur 0,25 mm et à l'état demi-dur.

La figure 2 montre un corps 2 rectangulaire à angles arrondis et un couvercle 3 en position pour le sertissage, la première passe étant faite avec deux galets rotatifs 15 tournant autour du corps 2 et du couvercle 3 en se rapprochant de l'axe 6 du corps 2. Cette première passe produit un pincement et un basculement des bords de sertissage 9 et 12 + 13. Le résultat après passe de serrage diffère au milieu d'un grand côté et dans les parties rayonnées: les différences de "recouvrement du sertissage" sont déjà présentes avant serrage et elles sont schématisées sur les figures 3 (à moins de 10 mm du milieu d'un grand côté) et 4 (dans une partie rayonnée). Le recouvrement du sertissage y est respectivement de R₁ = 0,6 à 0,7 mm et de R₂ = 1,2 mm. Le corps 2 a une ouverture 10 de 104x59,8 mm avec des parties d'angle rayonnées de rayon 20 mm. L'interprétation du mauvais résultat R₁ est que l'épaulement 7 est poussé vers le bas et se déforme sous l'effet d'une composante verticale de l'appui de la surface supérieure 16 de la gorge 17 du ou des galets 15, comme représenté sur la figure 3, la portion du bord 9 disponible pour le serrage contre les bords 12 et 13 du couvercle étant de ce fait raccourcie. Le cintrage des parties rayonnées rend celles-ci plus difficiles à déformer, on constate en particulier que l'épaulement 7 y conserve sa forme initiale (figure 4), le recouvrement satisfaisant R₂ étant ainsi maintenu.

La figure 5 montre les parois latérales de deux corps de boîte 20 selon l'invention, identiques aux corps 2 à l'exception des changements suivants: dans les portions rectilignes 25 longues de 60 mm (figure 6), et en les dépassant de 3 mm chacune de leurs extrémités ou raccordements 230 avec les portions de rayon faible 23 (rayon de 20 mm) voisines, on a réalisé une portion de paroi oblique 18. Cette portion 18 (figures 5 et 6) est inclinée sur la verticale 6 selon un angle 19 de 20°, son extrémité inférieure 180 se situe au niveau du raccordement inférieur 21 des épaulements 7 avec la jupe ou portion inférieure 5, et son extrémité supérieure 22 au niveau du bas 14 de la portion emboîtée du couvercle 3. Chaque portion plane 18 a ainsi une hauteur H₃ = 4 mm, une largeur de 1 mm en projection horizontale, et est à une distance H₁ = 3 mm de l'extrémité supérieure 10 du corps de boîte 20, ce corps 20 ayant une hauteur de 30 mm.

Et sur chaque petit côté des corps de boîtes 20, il y a une paroi oblique semblable de longueur 18 mm entre les parties rayonnées telles que 23 des angles du corps de la boîte.

On peut supprimer sans inconvénient notable ces dernières parois obliques de longueur limitée, et les remplacer par un épaulement continu, le risque de déformation préjudiciable y étant peu important.

L'épaulement 7 est conservé dans les parties rayonnées, les 4 petits épaulements 7 suffisant pour régler l'emboîtement des corps de boîte 20. Le sertissage a été effectué comme décrit, il a donné pour la boîte fermée 200 (fig. 6) un bourrelet serti 24 de hauteur constante 2,8 mm.

Les examens destructifs de deux boîtes 200 ont montré que les recouvrements de sertissage étaient égaux à R₂ = 1,2 mm dans les parties rayonnées 23 et sur les petits côtés. Et que les recouvrements de sertissage des grands côtés étaient de "R₂" ou très voisins: ils varient de 1,1 à 1,2 mm.

## Revendications

1. Corps de boîte de conserves (20) comprenant un fond, une paroi latérale et une extrémité supérieure ouverte horizontale (9), l'ouverture (10) de ladite extrémité (9) ayant un contour qui présente au moins deux portions de rayon faible (23), lesdites portions (23) étant séparées par des portions rectilignes ou de grand rayon (25), ladite paroi latérale comprenant, depuis le fond jusqu'à ladite extrémité supérieure (9), une portion inférieure (5) puis au moins un épaulement (7) d'appui dudit corps surplombant ladite portion inférieure (5), puis une portion supérieure (8) prolongeant l'extrémité dudit épaulement (7) et un bord de sertissage (9) entourant ladite ouverture (10) de ladite extrémité supérieure, caractérisé en ce que ladite paroi latérale comprend, au droit de chacune desdites portions de rayon faible (23), un tel épaulement (7), et, au moins au droit de chaque dite portion rectiligne ou de grand rayon (25) de longueur supérieure à 20 mm, une surface oblique (18) située au niveau de chaque dit épaulement (7) et faisant un angle (19) avec la verticale (6) supérieur à l'angle fait par ladite portion inférieure (5) avec cette verticale (6) et inférieur à 40°, cette surface oblique (18) reliant ladite portion inférieure (5) à la dite portion supérieure (8), de façon à assurer la régularité de son sertissage (R₂) avec un couvercle (3) tout en conservant des possiblités d'appui (7) dudit corps (20).

2. Corps de boîte (20) selon la revendication 1, dans lequel ledit angle (19) de chaque dite surface oblique (18) avec la verticale (6) est de 10 à 30° .

3. Corps de boîte (20) selon l'une quelconque des revendications 1 ou 2, dans lequel chaque dite surface oblique (18) s'étend jusqu'au droit des extrémités (230) des portions de rayon faible (23) encadrant la portion rectiligne ou de grand rayon (25) dominant ladite surface oblique (18) ou bien jusqu'à moins de 10 mm de chacune desdites extrémités (230).

4. Corps de boîte (20) selon l'une quelconque des revendications 1 ou 2, dans lequel chaque dite surface oblique (18) rejoint ladite portion supérieure (8) au niveau de l'extrémité inférieure (14) de l'emboîtage d'undit couvercle (3) ou moins de 1 mm plus bas.

5. Corps de boîte (20) selon la revendication 1, dans lequel ladite portion inférieure (5) est emboîtable dans un corps de boîte identique, lesdits épaulements en surplomb (7) limitant et réglant cet emboîtement.

6. Corps de boîte (20) selon l'une quelconque des revendications 1 à 5, en aluminium ou alliage ou en fer blanc et d'épaisseur comprise entre 0,15 et 0,30 mm.

7. Boîte de conserves fermée (200), ladite boîte comprenant un corps (20) selon l'une quelconque des revendications 1 à 6 et un couvercle (3) serti sur une portion supérieure (8) dudit corps, ladite portion supérieure ayant un contour horizontal serti (24) présentant au moins deux portions de rayon faible (23), lesdites portions (23) étant séparées par des portions rectilignes ou de grand rayon (25), ledit contour serti (24) ayant un recouvrement de sertissage (R₂) constant à mieux que 0,2 mm.

8. Boîte de conserves (200) selon la revendication 7, dans laquelle ledit angle (19) de chaque dite surface oblique (18) avec la verticale (6) est de 10 à 30°.

9. Boîte de conserves (200) selon l'une quelconque des revendications 7 ou 8, ledit couvercle (3) étant emboîté dans ladite portion supérieure (8) dudit corps (20) et chaque dite surface oblique (18) rejoignant ladite portion supérieure (8) au niveau de l'extrémité inférieure (14) de la portion emboîtée dudit couvercle (3) ou moins de 1 mm plus bas.

10. Boîte de conserves (200) selon l'une quelconque des revendications 7 à 9, du type rectangulaire à angles arrondis, les grandes portions rectilignes (25) de son contour ayant 30 à 100 mm de long, son corps (20) étant en aluminium ou alliage ou en fer blanc et d'épaisseur comprise entre 0,15 et 0,30 mm.

11. Boîte de conserves selon l'une quelconque des revendications 7 à 9, dont le corps est en matière plastique rigide et dont le couvercle serti est métallique.

## Patentansprüche

1. Konservendosenkörper (20) mit einem Boden, einer Seitenwand und eine horizontalen oberen offenen Ende (9) wobei die Öffnung (10) des Endes (9) eine Kontur mit mindestens zwei Bereichen mit kleinem Krümmungsradius (23) hat, die durch geradlinige Bereiche oder Bereiche mit großem Krümmungsradius (25) getrennt sind, wobei die Seitenwand vom Boden bis zum oberen Ende (9) einen unteren Bereich (5), anschließend wenigstens eine Schulter (7) zur Auflage des Körpers, die den unteren Bereich (5) überragt, dann einen oberen Bereich (8), der das Ende der Schulter (7) verlängert und einen Bördelrand (9), der die Öffnung (10) des oberen Endes umgibt, aufweist,
**dadurch gekennzeichnet,**
daß die Seitenwand am Ort eines jeden Bereichs mit kleinem Krümmungsradius (23) eine solche Schulter (7) und wenigstens am Ort eines jeden mehr als 20 mm langen geradlinigen Bereichs oder Bereichs mit großem Krümmungsradius (25) eine in Höhe der Schulter(n) (7) angeordnete schräge Oberfläche (18) aufweist, die einen Winkel (19) zur Vertikalen (6) bildet, der größer als der Winkel des unteren Bereichs (5) zur Vertikalen (6) und kleiner als 40° ist, wobei die schräge Oberfläche (18) den unteren Bereich (5) mit dem oberen Bereich (8) verbindet, um die Regelmäßigkeit der Bördelung (R₂) an einen Deckel (3) sicherzustellen und gleichzeitig Möglichkeiten zur Auflage (7) des Körpers (20) zu bewahren.

2. Dosenkörper (20) nach Anspruch 1, bei dem der Winkel (19) einer jeden schrägen Oberfläche (18) zur Vertikalen (6) zwischen 10 und 30° beträgt.

3. Dosenkörper (20) nach einem der Ansprüche 1 oder 2, bei dem jede schräge Oberfläche (18) sich bis zum Ort der Enden (230) der Bereiche mit kleinem Krümmungsradius (23), die den geradlinigen Bereich oder Bereich mit großem Krümmungsradius (25) umgeben, der die schräge Oberfläche (18) beherrscht, oder bis in eine Entfernung von weniger als 10 mm von diesen Enden (230) erstreckt.

4. Dosenkörper (20) nach einem der Ansprüche 1 oder 2, bei dem jede schräge Oberfläche (18) in Höhe des unteren Endes (14) eines eingefügten Deckels (3) oder weniger als 1 mm darunter an den oberen Bereich (8) grenzt.

5. Dosenkörper (20) nach Anspruch 1, bei dem der untere Bereich (5) in einen identischen Dosenkörper einfügbar ist, wobei die überstehenden Schulern (7) die Einfügung begrenzen und regeln.

6. Dosenkörper (20) nach einem der Ansprüche 1 bis 5, aus Aluminium oder Legierung oder aus Weißblech, mit einer Dicke zwischen 0,15 und 0,30 mm.

7. Geschlossene Konservendose (200) mit einem Körper (20) nach einem der Ansprüche 1 bis 6 und einem an einen oberen Bereich (8) des Körpers angebördelten Deckel (3), wobei der obere Bereich eine horizontale gebördelte Kontur (24) mit wenigstens zwei Bereichen mit kleinem Krümmungsradius (23) aufweist, die durch geradlinige Bereiche oder Bereiche mit großem Krümmungsradius (25) getrennt sind, und wobei die gebördelte Kontur (24) eine auf weniger als 0,2 mm konstante Bördelüberdeckung (R₂) hat.

8. Konservendose (200) nach Anspruch 7, bei der der Winkel (19) einer jeden schrägen Oberfläche (18) zur Vertikalen (6) 10 bis 30 ° beträgt.

9. Konservendose (200) nach einem der Ansprüche 7 oder 8, bei der der Deckel (3) in den oberen Bereich (8) des Körpers (20) eingefügt ist und jede schräge Oberfläche (18) in Höhe des unteren Ende (14) des eingefügten Bereichs des Deckels (3) oder weniger als 1 mm tiefer auf den oberen Bereich (8) stößt.

10. Konservendose (200) nach einem der Ansprüche 7 bis 9, vom rechteckigen Typ mit abgerundeten Ecken, bei der die langen geradlinigen Bereiche (25) der Kontur 30 bis 100 mm lang sind, der Körper (20) aus Aluminium oder Legierung oder Weißblech besteht und eine Dicke von 0,15 bis 0,30 mm hat.

11. Konservendose nach einem der Ansprüche 7 bis 9. deren Körper aus starrem Kunststoff ist und deren angebördelter Deckel metallisch ist.

## Claims

1. A body (20) of a box for conserves comprising a bottom, a side wall and a horizontal open upper end (9), the opening (10) of said end (9) having a contour which has at least two portions of small radius (23), said portions (23) being separated by rectilinear portions or portions of large radius (25), said side wall comprising from the bottom to said upper end (9) a lower portion (5) and then at least one abutment shoulder (7) of said body overhanging said bottom portion (5), then an upper portion (8) extending the end of said shoulder (7) and a crimping edge (9) surrounding said opening (10) of said upper end, characterised in that said side wall comprises one such shoulder (7) at right angles to each of said portions of small radius (23), and, at least at right angles to each of said rectilinear portions or portions of large radius (25) of length greater than 20 mm, an inclined surface (18) disposed at the level of each of said shoulders (7) and forming an angle (19) to the perpendicular (6) greater than the angle formed by said lower portion (5) to the perpendicular (6) and less than 40°, the inclined surface (18) joining said lower portion (5) to said upper portion (8) in such a way as to ensure that the crimping (R₂) thereof with the cover (3) is uniform, whilst the supporting (7) possibilities of said body (20) are maintained.

2. A box body (20) according to Claim 1, wherein said angle (19) of each of said inclined surfaces (18) to the perpendicular (6) is from 10 to 30°.

3. A box body (20) according to any of Claims 1 or 2, wherein each of said inclined surfaces (18) extends at right angles to the ends (230) of the portions of small radius (23) framing the rectilinear portion or portion of large radius (25) overlooking said inclined surface (18), or extends to less than 10 mm from each of said ends (230).

4. A box body (20) according to any of Claims 1 or 2, wherein each of said inclined surfaces (18) meets said upper portion (8) on a level with the lower end (14) of an encased lid (3), or less than 1 mm lower.

5. A box body (20) according to Claim 1, wherein said lower portion (5) is able to be encased in an identical box body, said overhanging shoulders (7) limiting and controlling this encasement operation.

6. A box body (20) according to any one of Claims 1 to 5, made of aluminium or alloy or white iron and between 0.15 and 0.30 mm in thickness.

7. A closed box (200) for conserves, said box comprising a body (20) according to any one of Claims 1 to 6, and a lid (3) which is crimped on an upper portion (8) of said body, said upper portion having a horizontal crimped contour (24) with at least two portions of small radius (23), said portions (23) being separated by rectilinear portions or portions of large radius (25), said crimped contour (24) having a constant crimp overlap (R₂) above 0.2 mm.

8. A box (200) for conserves according to Claim 7, wherein said angle (19) of each of said inclined surfaces (18) to the perpendicular (6) is from 10 to 30°.

9. A box (200) for conserves according to any one of Claims 7 or 8, said lid (3) being encased in said upper portion (8) of said body (20) and each of said inclined surfaces (18) meeting said upper portion (8) level with the lower end (14) of the encased portion of said lid (3) or less than 1 mm lower.

10. A box (200) for conserves according to any one of Claims 7 to 9, of the kind which is rectilinear and with rounded corners, the large rectilinear portions (25) of its contour being 30 to 100 mm in length, its body (20) being made of aluminium or alloy or white iron and being between 0.15 and 0.30 mm in thickness.

11. A box for conserves according to any one of Claims 7 to 9, the body of which is made of a rigid plastics material and the crimped cover of which is metal.
